# EUROPÄISCHE PATENTSCHRIFT

(11) **EP 2 405 198 B1**
(45) Veröffentlichungstag und Bekanntmachung des Hinweises auf die Patenterteilung: **20.02.2013**
(21) Anmeldenummer: 11005288.3
(22) Anmeldetag: 29.06.2011
(51) Int. Cl.: F23N 5/12, F23N 5/18

(54) **Verfahren zur Kalibrierung der Regelung des Brenngas-Luft-Verhältnisses eines brenngasbetriebenen Brenners**
Method for the calibration of the regulation of the fuel-air ratio of a gaseous fuel burner
Procédé de calibration de régulation du rapport gaz combustible-air d'un brûleur à gaz combustible

(30) Priorität: 08.07.2010 AT 11552010
(43) Veröffentlichungstag der Anmeldung: 11.01.2012
(73) Patentinhaber: Vaillant GmbH, 42859 Remscheid (DE)
(72) Erfinder: Wriske, Jochen, Dr., 42857 Remscheid (DE); Weiser, Hans-Josef, 51427 Bergisch-Gladbach (DE)
(74) Vertreter: Hocker, Thomas

(56) Entgegenhaltungen:
- EP-A2- 0 770 824
- EP-A2- 0 833 106
- EP-A2- 2 014 985
- WO-A1-99/63273

## Beschreibung

Die Erfindung bezieht sich auf ein Verfahren zur Kalibrierung einer Einrichtung zum Regeln des Brenngas-Luft-Verhältnisses eines brenngasbetriebenen Brenners.

Derartige Einrichtungen zum Regeln des Brenngas-Luft-Verhältnisses sind zum Beispiel aus EP 1 179 159 B1, EP 1 084 369 B1 und EP 1 082 575 B1 bekannt. All diesen Systemen ist gemein, dass eine Brenngasleitung in eine Verbrennungsluftleitung über eine Drossel mündet. Zwischen der Brenngasleitung und der Verbrennungsluftleitung oder einem Referenzpunkt im Gerätegehäuse ist ein Differenzdrucksensor in Form eines Massenstromsensors angeordnet. Das System ist derart ausgelegt, dass in dem Fall, in dem der Sensor durchströmt wird, der Brenngas- oder Verbrennungsluftmassenstrom solange verändert wird, bis der Sensor nicht mehr durchströmt wird.

Diese Systeme regeln bei bekannter, konstanter Brenngasqualität zuverlässig das Brenngas-Luft-Verhältnis. Bei der Installation eines Gerätes mit einer derartigen Regelung ist jedoch eine Erstkalibrierung auf das Brenngas notwendig. Verändert sich die Brenngaszusammensetzung, zum Beispiel durch Schwankungen der Erdgasqualität oder Flüssiggas-Luft-Zumischung, so verändert sich auch das Brenngas-Luft-Verhältnis, was die bekannten Einrichtungen weder feststellen, noch ausgleichen können. Daher wird gemäß dem Stand der Technik bei der Inbetriebnahme das Brenngas-Luft-Verhältnis durch Messung des Sauerstoff- oder Kohlendioxidanteils im Abgas gemessen und durch Änderung des Drosselquerschnitts kalibriert.

Aus EP 770 824 B1 ist bekannt, dass das Brenngas-Luft-Verhältnis eines brenngasbetriebenen Brenners mittels Messung der Ionisationsspannung oder des lonisationsstrom an einer Überwachungselektrode eingestellt werden kann. Ausgehend von einem überstöchiometrischen Brennerbetrieb wird der Luftüberschuss so lange reduziert, bis eine geringfügig unterstöchiometrische Verbrennung vorliegt. Hierbei wird die Ionisationsspannung zwischen einer Ionisationselektrode und dem Brenner gemessen. Bei stöchiometrischer Verbrennung (λ = 1,0) ist die Ionisationsspannung maximal. Demzufolge steigt die Ionisationsspannung, ausgehend von überstöchiometrischer Verbrennung, bei der Reduzierung des Luftüberschusses zunächst an, um bei stöchiometrischer Verbrennung ein Maximum zu erreichen. Fällt die Ionisationsspannung bei Weiterreduzierung des Luftanteils ab, so ist dies ein Indikator dafür, dass die Verbrennung unterstöchiometrisch ist. Das aus der EP 770 824 B1 bekannte Verfahren sieht nun vor, dass, ausgehend von der Luftmenge, welche bei maximaler Ionisationsspannung vorliegt, der Luftanteil um einen definierten Betrag erhöht wird, so dass die Soll-Luftzahl erreicht wird. Dies kann beispielsweise dadurch geschehen, dass die Drehzahl eines Verbrennungsluftgebläses, ausgehend von der stöchiometrischen Verbrennung, um 25% erhöht wird. Ausgestaltungen eines derartigen Regelverfahrens sind aus der DE 40 27 090 C2, DE 196 18 573 C1 und US 5 971 745 A bekannt.

Aus der Patentanmeldung AT 505 442 A1 / EP 2 014 985 ist ein Kalibrierungsverfahren bekannt, bei dem während des Betriebs des Brenners beispielsweise durch Erhöhen der Drehzahl eines Verbrennungsluftgebläses das Brenngas-Luft-Gemisch abgemagert und dabei das Signal der Ionisationselektrode kontinuierlich gemessen und hierbei der Gradient des Signals der Ionisationselektrode gebildet wird. Bei Überschreitung eines bestimmten Gradienten oder beim überproportionalen Anstieg des Gradienten wird die Abmagerung des Brenngas-Luft-Gemischs beendet und das Brenngas-Luft-Gemisch definiert angefettet. Dies kann beispielsweise dadurch geschehen, dass die Drehzahl eines Verbrennungsluftgebläses, ausgehend von der Drehzahl bei Beendigung der Abmagerung um 25% verringert wird.

Bei dem aus EP 833 106 A2 bekannten Verfahren zur Einstellung des Brenngas-Luft-Gemischs wird zunächst die Luftzahl erhöht bis die Flamme abhebt, was mittels eines Flammenfühlers erkannt wird. Anschließend wird das Gemisch definiert wieder durch Reduzierung der Luftzufuhr angefettet.

Der Erfindung liegt die Aufgabe zugrunde, ein Verfahren zur Kalibrierung einer Einrichtung zum Regeln des Brenngas-Luft-Verhältnisses eines brenngasbetriebenen Brenners mit Differenzdrucksensor zwischen Brenngas- und Verbrennungsluftleitung ohne Sauerstoff - oder Kohlendioxidmessung des Abgases zu schaffen.

Die Aufgabe wird erfindungsgemäß dadurch gelöst, dass bei einem brenngasbetriebenen Brenner mit Differenzdruck-, Massen- oder Volumenstromsensor zwischen Brenngas- und Verbrennungsluftleitung während des Betriebs des Brenners das Brenngas-Luft-Gemisch abgemagert wird und hierbei das Ionisationssignal kontinuierlich gemessen wird. Aus dem Ionisationssignal wird bei der Veränderung ein Gradient gebildet. Überschreitet der Gradient einen bestimmten Wert, bzw. steigt der Gradient im Vergleich zum bisherigen Verlauf überproportional an, so wird die Abmagerung beendet und das Brenngas-Luft-Gemisch definiert angefettet. In diesem Zustand wird das Signal des Differenzdruck-, Massen- oder Volumenstromsensors gemessen. In dem Fall, in dem der Sensor durchströmt oder mit einem Differenzdruck beaufschlagt wird, muss die Regeleinrichtung nachjustiert werden. Hierzu wird der Brenngasstrom durch Veränderung des Durchmessers oder einer sonstigen Veränderung des Widerstandes der Drossel verändert.

Vorteilhafte Ausgestaltungen ergeben sich gemäß den Merkmalen der abhängigen Ansprüche.

Die Durchmesserveränderung oder sonstige Veränderung des Widerstandes der Drossel kann schrittweise erfolgt, wobei nach jedem Schritt wieder eine lonisationskalibrierung erfolgt. Das Verfahren wird beendet, sobald nach einer lonisationskalibrierung das Messsignal des Differenzdrucksensors, Volumenstromsensors oder Massenstromsensors einen vorgegebenen Grenzwert unterschreitet. Alternativ wird das Verfahren erst dann beendet, wenn nach einer lonisationskalibrierung das Messsignal des Differenzdrucksensors, Volumenstromsensors oder Massenstromsensors einen vorgegebenen Grenzwert unterschreitet und dann eine Durchmesserveränderung oder sonstige Veränderung des Widerstandes der Drossel kontinuierlich erfolgt, bis das Messsignal des Differenzdrucksensors, Volumenstromsensors oder Massenstromsensors einen ausgeglichen Druck, beziehungsweise keinen Volumen- oder Massenstrom, anzeigt.

Gemäß einer anderen Option erfolgt die Durchmesserveränderung oder sonstige Veränderung des Widerstandes der Drossel, bis das Messsignal des Differenzdrucksensors, Volumenstromsensors oder Massenstromsensors einen ausgeglichen Druck beziehungsweise keinen Volumen- oder Massenstrom anzeigt.

Das Messsignal der Ionisationssignalmessung ist stark von Ablagerungen an der Elektrode sowie der Position der Elektrode abhängig. Daher ist es nicht zielführend, das Über- oder Unterschreiten eines bestimmten Absolutwertes als relevantes Ereignis zu verwenden. Der starke Anstieg des Gradienten hingegen ist ein sicheres Indiz für das baldige Abheben der Flamme bei weiterem Anstieg des Luftanteils.

Der Gradient kann durch die Division des Differenzsignals der Ionisationselektrode mit der Differenzdrehzahl des Gebläsemotors ermittelt werden. Alternativ hierzu kann eine Division des Differenzsignals der Ionisationselektrode mit der Differenzstellposition des Stellantriebs eines Gasventils oder einer Differenzzeiteinheit erfolgen.

Das Signal der Ionisationselektrode kann dadurch ermittelt werden, dass eine Konstantspannungsquelle mit der Flamme des Brenners und einem Widerstand seriell verschaltet ist und der Spannungsabfall am Widerstand gemessen wird.

Die Erfindung wird nun anhand der Figuren detailliert erläutert. Hierbei zeigen
Figur 1 einen Aufbau zur Durchführung des erfindungsgemäßen Verfahrens und
Figur 2 den Verlauf des Ionisationssignals als Funktion des Luftüberschusses beziehungsweise der Gebläsedrehzahl.

Figur 1 zeigt einen Brenner 1 mit Gebläse 8 mit Gebläsemotor 9 in einem Lufteintritt 12. In den Lufteintritt 12 mündet eine Gasleitung 13, in der sich ein Gasventil 10 mit Stellantrieb 11 sowie eine Drossel 15 mit Stellantrieb 16 befindet. Der Gebläsemotor 9 und der Stellantrieb 11 des Gasventils 10 sowie der Stellantrieb 16 der Drossel 15 sind mit einer Regelung 7 verbunden. Zwischen der Gasleitung 13 und dem Lufteintritt 12 befindet sich ein Differenzdrucksensor 14, der ebenfalls mit der Regelung 7 verbunden ist. Am Brenner 1 befindet sich eine Flamme 2, in welche eine Ionisationselektrode 3 hineinragt. Die Ionisationselektrode 3 ist mit einer Spannungsquelle 4 verbunden. Diese ist mit ihrer zweiten Elektrode mit einem Widerstand 5 verbunden, der wiederum an den Brenner 1 angeschlossen ist. Parallel zum Widerstand 5 ist ein Spannungsmesser 6 angeschlossen, welcher mit der Regelung 7 verbunden ist.

Beim Betrieb des Brenners saugt das Gebläse 8 über den Lufteintritt 12 Verbrennungsluft an. Die Drehzahl n des Gebläses 8 kann hierbei kontinuierlich verstellt werden. Der Stellantrieb 16 der Drossel 15, vorzugsweise ein Schrittmotor, verharrt in einer konstanten Position, so dass die Drossel einen konstanten Querschnitt aufweist. Über das Gasventil 10 kann die zugeführte Brenngasmenge, welche über die Gasleitung 13 einströmt, kontinuierlich verändert werden; hierbei wird die Schrittzahl nₛ des Stellantriebs 11 erfasst. Im Gebläse 8 werden Brenngas und Luft miteinander vermischt und am Austritt des Brenners 1 gezündet, so dass sich eine Flamme 2 bildet.

Während des normalen Brennerbetriebs soll auf beiden Seiten des Differenzdrucksensors 14 gleiche Drücke anliegen. Je nach Leistungsanforderung steuert die Regelung 7 den Gebläsemotor 9 an. Die Regelung 7 stellt den Stellantrieb 11 des Gasventils 10 derartig ein, dass an beiden Seiten des Differenzdrucksensors 14 gleiche Drücke anliegen.

Da die Ionen der Flamme 2 elektrisch leitend sind, kann zwischen der Ionisationselektrode 3 und dem Brenner 1 ein Strom fließen. Hieraus folgt, dass eine elektrische Spannung U_{Flamme} anliegt. Der Ionenfluss durch die Flamme 2 sorgt dafür, dass der elektrische Kreislauf (Brenner 1, Ionisationselektrode 3, Spannungsquelle 4, Widerstand 5) geschlossen ist.

Figur 2 zeigt den Verlauf der am Widerstand 5 gemessenen Spannung U über die Luftzahl λ und die Gebläsedrehzahl n. U₀ ist die Spannung der Spannungsquelle 4. Es gilt: $U = {U}_{0} - {U}_{Flamme}$

Es ist zu erkennen, dass die am Widerstand 5 gemessene Spannung U bei stöchiometrischer Verbrennung (λ = 1,0) minimal ist. Mit Erhöhen des Luftüberschusses steigt die Spannung U kontinuierlich an. Bei einer Luftzahl von etwa 1,6 steigt die Spannung U deutlich stärker als bisher an. Bei einem Luftüberschuss von etwa λ = 1,7 hebt die Flamme ab. Es kann kein Ionisationssignal mehr gemessen werden; über eine Sicherheitseinrichtung, z.B. das Gasventil 10 wird die Brenngaszufuhr verriegelt.

Beim erfindungsgemäßen Kalibrierverfahren läuft zunächst der Brenner 1 mit einem bisher nicht bekannten Luftüberschuss. Bei konstant geöffnetem Gasventil 10 wird die Drehzahl n des Gebläses 8 erhöht. Hierdurch steigt die Luftzahl λ an. Der Spannungsabfall U am Widerstand 5 wird kontinuierlich über der Zeit t gemessen und an die Regelung 7 weitergegeben. In der Regelung 7 wird der Gradient ΔU/Δn berechnet. Steigt der Gradient ΔU/Δn ab einem bestimmten Punkt übermäßig an, so ist dies ein Indiz dafür, dass demnächst die Flamme abhebt und somit abreißt. Die Luftzahl λ beträgt dann etwa 1,6. Ausgehend von diesem Punkt wird nun die Drehzahl n des Gebläses gezielt derartig reduziert, dass sich eine Luftzahl λ ≈1,25 einstellt. Die Luftzahl wird hierbei nicht gemessen, sondern vielmehr wird die Drehzahl gemäß Gebläsekennlinie definiert reduziert, so dass eine entsprechende Reduzierung des Luftmassenstroms zu erwarten ist. Dieser Vorgang wird als lonisationskalibrierung bezeichnet. Bei der so reduzierten Luftmenge wird nun das Signal des Differenzdrucksensors 14 in der Regelung 7 ausgewertet. Zeigt das Sensorsignal, dass der Differenzdrucksensor 14 auf beiden Seiten einen gleichen Druck vorfindet, so ist die Drossel 15 optimal eingestellt. Zeigt sich jedoch, dass der Druck auf der Brenngasseite höher ist als auf der Verbrennungsluftseite, so bedeutet dies, dass dem Brenner zur Einstellung der gewünschten Soll-Luftzahl von λ=1,25 mehr Gas zugeführt werden muss, als dies bei Aktivierung der Gleichdruckregelung über den Differenzdrucksensor der Fall ist. Daher wird der Querschnitt der Drossel 15 durch Verstellen des Stellantriebs 16 vergrößert, so dass bei Aktivierung der Gleichdruckregelung mehr Brenngas strömt. Ist der Druck auf der Brenngasseite niedriger ist als auf der Verbrennungsluftseite, so wird der Querschnitt der Drossel 15 durch Verstellen des Stellantriebs 16 reduziert, so dass bei Aktivierung der Gleichdruckregelung weniger Brenngas strömt.

Nach einer definierten Querschnittsveränderung (z.B. 10 Schritte des Schrittmotors des Stellantriebs 16 oder Anzahl der Schritte als Funktion der Druckdifferenz) wird wieder eine lonisationskalibrierung durchgeführt. Nach dieser lonisationskalibrierung erfolgt gegebenenfalls wieder eine Anpassung des Querschnitts der Drossel 15. lonisationskalibrierung und Anpassung des Querschnitts der Drossel 15 werden solange wiederholt, bis das Signal des Differenzdrucksensors 14 einen vorgegebenen Grenzwert unterschreitet. Hierbei kann optional die Querschnittsveränderung (z.B. Anzahl der Schritte des Schrittmotors des Stellantriebs 16) immer kleiner werden, damit die Anpassung erst grob und dann immer exakter erfolgt. Ebenfalls optional kann in dem Fall, in dem das Signal des Differenzdrucksensors 14 einen vorgegebenen Grenzwert unterschreitet, der Drosselquerschnitt solange verändert werden, bis auf beiden Seiten des Differenzdrucksensors gleiche Drücke anliegen.

Alternativ kann nach der ersten lonisationskalibrierung gleich der Drosselquerschnitt solange verändert werden, bis auf beiden Seiten des Differenzdrucksensors gleiche Drücke anliegen.

Bei der ionisationskalibrierung kann alternativ zur Gradientenermittlung mittels Quotienten aus Differenzsignal zur Differenzdrehzahl ΔU/Δn auch ein Gradient aus Differenzspannung ΔU zu Differenzstellposition des Stellantriebs Δnₛ gebildet werden, wenn anstelle einer Erhöhung der Gebläsedrehzahl eine Reduzierung der Brenngasmenge vorgenommen wird. Als weitere Variante kann bei konstanter Abmagerung auch ein Gradient aus der Zeit gebildet werden (Δ*U̇*).

Der Betriebszustand, bei dem ein Abheben bevorsteht, kann dadurch bestimmt werden, dass der aktuelle Gradient mit mindestens einem früheren Gradienten verglichen wird und in dem Fall, dass der aktuelle Gradient den oder die Vergleichswerte um einen bestimmten Prozentsatz überschreitet, der erwartete Zustand vorliegt. Als Vergleichswert kann zum Beispiel der geringste gemessene Gradient verwendet werden. Alternativ kann ein Absolutwert vorgegeben werden.

Um den Einfluss von Signalrauschen (Schwanken des Messsignals um eine Trendlinie) zu eliminieren, darf die Zeitdifferenz beziehungsweise Drehzahldifferenz nicht zu klein gewählt werden.

Anstelle des Spannungsabfalls U am Widerstand 5 kann auch direkt die Spannung der Flamme U_{Flamme} gemessen werden. In diesem Fall ist jedoch die Ionisationsspannung bei stöchiometrischer Verbrennung maximal und das Ionisationsspannungssignal fällt bei Erhöhung der Luftzahl ab.

Anstelle einer konstanten Spannung U₀ kann auch eine Konstantstromquelle mit einem konstanten Strom I₀ an die Serienschaltung des Widerstandes 5 mit der Flamme 2 geschaltet werden. In Abhängigkeit des Flammenwiderstandes stellt sich eine bestimmte Spannung ein.
Brenner (1)
Flamme (2)
Ionisationselektrode (3)
Spannungsquelle (4)
Widerstand (5)
Spannungsmesser (6)
Regelung (7)
Gebläse (8)
Gebläsemotor (9)
Gasventil (10)
Stellantrieb (11)
Lufteintritt (12)
Gasleitung (13)
Differenzdrucksensor (14)
Drossel (15)
Stellantrieb (16)

## Patentansprüche

1. Verfahren zur Kalibrierung einer Einrichtung zum Regeln des Brenngas-Luft-Verhältnisses eines brenngasbetriebenen Brenners (1) mit einer Verbrennungsluftleitung (12) und einer Brenngasleitung (13), welche über eine Drossel (15) in der Verbrennungsluftleitung (12) endet, wobei der Widerstand oder Innenquerschnitt der Drossel (15) veränderbar ist,
sowie einem Differenzdrucksensor (14), Volumenstromsensor oder Massenstromsensor zwischen der Brenngasleitung (13) und der Verbrennungsluftleitung (12) oder einem Referenzpunkt, an dem ein vom Verbrennungsluftstrom abhängiger Druck herrscht, und einer Ionisationselektrode (3), mittels derer ein Ionisationsstrom oder eine Ionisationsspannung zwischen der Flamme (2) und einer Referenz, vorzugsweise Masse, gemessen wird,
wobei
während des Betriebs des Brenners (1) eine lonisationskalibrierung erfolgt, bei der das Brenngas-Luft-Gemisch abgemagert und dabei das Signal der Ionisationselektrode (3) kontinuierlich gemessen wird, hierbei der Gradient des Signals der Ionisationselektrode (3) gebildet wird, bei Überschreitung eines bestimmten Gradienten oder beim überproportionalen Anstieg des Gradienten die Abmagerung des Brenngas-Luft-Gemischs beendet wird und das Brenngas-Luft-Gemisch definiert angefettet wird, dann das Signal des Differenzdrucksensors (14), Volumenstromsensors oder Massenstromsensors gemessen wird,
in dem Fall, in dem der Sensor (14) in Richtung Verbrennungsluftleitung (12) durchströmt oder beaufschlagt wird, der Brenngasstrom durch Vergrößern des Durchmessers oder einer sonstigen Reduzierung des Widerstandes der Drossel (15) vergrößert beziehungsweise
in dem Fall, in dem der Sensor (14) in Richtung Brenngasleitung (13) durchströmt oder beaufschlagt wird, der Brenngasstrom durch Verkleinern des Durchmessers oder einer sonstigen Erhöhung des Widerstandes der Drossel (15) verringert wird.

2. Verfahren zur Kalibrierung einer Einrichtung zum Regeln des Brenngas-Luft-Verhältnisses eines brenngasbetriebenen Brenners (1) nach Anspruch 1, **dadurch gekennzeichnet, dass** die Durchmesserveränderung oder sonstige Veränderung des Widerstandes der Drossel (15) schrittweise erfolgt,
nach jedem Schritt wieder eine lonisationskalibrierung erfolgt
und, sobald nach einer lonisationskalibrierung das Messsignal des Differenzdrucksensors (14), Volumenstromsensors oder Massenstromsensors einen vorgegebenen Grenzwert unterschreitet
das Verfahren beendet wird oder
eine Durchmesserveränderung oder sonstige Veränderung des Widerstandes der Drossel (15) kontinuierlich erfolgt, bis das Messsignal des Differenzdrucksensors (14), Volumenstromsensors oder Massenstromsensors einen ausgeglichen Druck beziehungsweise keinen Volumen- oder Massenstrom anzeigt.

3. Verfahren zur Kalibrierung einer Einrichtung zum Regeln des Brenngas-Luft-Verhältnisses eines brenngasbetriebenen Brenners (1) nach Anspruch 1, **dadurch gekennzeichnet, dass** die Durchmesserveränderung oder sonstige Veränderung des Widerstandes der Drossel (15) erfolgt, bis das Messsignal des Differenzdrucksensors (14), Volumenstromsensors oder Massenstromsensors einen ausgeglichen Druck beziehungsweise keinen Volumen- oder Massenstrom anzeigt.

4. Verfahren zur Kalibrierung einer Einrichtung zum Regeln des Brenngas-Luft-Verhältnisses eines brenngasbetriebenen Brenners (1) nach einem der Ansprüche 1 bis 3, **dadurch gekennzeichnet, dass** die Luft über ein Gebläse (8) mit Gebläsemotor (9) gefördert wird und der Gradient des Signals der Ionisationselektrode (3) aus der Division des Differenzsignals der Ionisationselektrode (3) mit der Differenzdrehzahl des Gebissemotors (9) ermittelt wird.

5. Verfahren zur Kalibrierung einer Einrichtung zum Regeln des Brenngas-Luft-Verhältnisses eines brenngasbetriebenen Brenners (1) nach einem der Ansprüche 1 bis 4, **dadurch gekennzeichnet, dass** das Brenngas über ein Gasventil (10) mit Stellantrieb (11) geleitet wird und der Gradient des Signals der Ionisationselektrode (3) aus der Division des Differenzsignals der Ionisationselektrode (3) mit der Differenzstellposition des Stellantriebs (11) ermittelt wird.

6. Verfahren zur Kalibrierung einer Einrichtung zum Regeln des Brenngas-Luft-Verhältnisses eines brenngasbetriebenen Brenners (1) nach einem der Ansprüche 1 bis 5, **dadurch gekennzeichnet, dass** der Gradient des Signals der Ionisationselektrode (3) aus der Division des Differenzsignals der Ionisationselektrode (3) mit der Differenzzeit ermittelt wird.

7. Verfahren zur Kalibrierung einer Einrichtung zum Regeln des Brenngas-Luft-Verhältnisses eines brenngasbetriebenen Brenners (1) nach einem der Ansprüche 1 bis 6, **dadurch gekennzeichnet, dass** eine Konstantspannungsquelle (4) oder Konstantstromquelle mit der Flamme (2) des Brenners (1) und einem Widerstand (5) seriell verschaltet wird und als Signal der Ionisationselektrode (3) der Spannungsabfall am Widerstand (5) gemessen wird.

## Claims

1. Method for calibrating a device for regulating the fuel gas/air ratio of a fuel-gas-operated burner (1), having a combustion air pipe (12) and a fuel gas pipe (13), which ends via a restrictor (15) in the combustion air pipe (12), wherein the resistance or internal cross section of the restrictor (15) can be altered, and a differential pressure sensor (14), volume flow sensor or mass flow sensor between the fuel gas pipe (13) and the combustion air pipe (12), or a reference point at which a pressure dependent on the combustion air flow prevails, and an ionisation electrode (3), by means of which an ionisation flow or an ionisation striking voltage between the flame (2) and a reference, preferably mass, is measured, wherein, during the operation of the burner (1), ionisation calibration takes places, wherein the fuel gas/air mixture is diminished and thus the signal of the ionisation electrode (3) is continuously measured, whereupon the gradient of the signal of the ionisation electrode (3) is formed, the diminution of the fuel gas/air mixture is ended when a specific gradient is exceeded or when there is disproportionately high increase in the gradient, and the fuel gas/air mixture is enriched selectively,
then the signal of the differential pressure sensor (14), volume flow sensor or mass flow sensor is measured,
should the sensor (14) be passed through or acted upon in the direction of the combustion air pipe (12), the fuel gas flow increases by increasing the diameter or by another reduction in the resistance of the restrictor (15) and,
should the sensor (14) be passed through or acted upon in the direction of the fuel gas pipe (13), the fuel gas flow decreases by reducing the diameter or by another increase in the resistance of the restrictor (15).

2. Method for calibrating a device for regulating the fuel gas/air ratio of a fuel-gas-operated burner (1) according to claim 1, **characterised in that** the alteration to the diameter or other alteration to the resistance of the restrictor (15) takes place in steps,
after each step, a further ionisation calibration takes place and, after an ionisation calibration, as soon as the measuring signal of the differential pressure sensor (14), volume flow sensor or mass flow sensor exceeds a predetermined limit, the method is ended or
an alteration to the diameter or other alteration to the resistance of the restrictor (15) takes place continuously until the measuring signal of the differential pressure sensor (14), volume flow sensor or mass flow sensor displays even pressure or no volume or mass flow.

3. Method for calibrating a device for regulating the fuel gas/air ratio of a fuel-gas-operated burner (1) according to claim 1, **characterised in that** the alteration to the diameter or other alteration to the resistance of the restrictor (15) takes place until the measuring signal of the differential pressure sensor (14), volume flow sensor or mass flow sensor displays even pressure or no volume or mass flow.

4. Method for calibrating a device for regulating the fuel gas/air ratio of a fuel-gas-operated burner (1) according to one of claims 1 to 3, **characterised in that** the air is conveyed via a blower (8) with a blower motor (9) and the gradient of the signal of the ionisation electrode (3) is determined by dividing the differential signal of the ionisation electrode (3) by the differential rotational speed of the blower motor (9).

5. Method for calibrating a device for regulating the fuel gas/air ratio of a fuel-gas-operated burner (1) according to one of claims 1 to 4, **characterised in that** the fuel gas is conveyed via a gas valve (10) with an actuator (11) and the gradient of the signal of the ionisation electrode (3) is determined by dividing the differential signal of the ionisation electrode (3) by the differential control position of the actuator (11).

6. Method for calibrating a device for regulating the fuel gas/air ratio of a fuel-gas-operated burner (1) according to one of claims 1 to 5, **characterised in that** the gradient of the signal of the ionisation electrode (3) is determined by dividing the differential signal of the ionisation electrode (3) by the differential time.

7. Method for calibrating a device for regulating the fuel gas/air ratio of a fuel-gas-operated burner (1) according to one of claims 1 to 6, **characterised in that** a constant voltage source (4) or constant flow source is connected in series to the flame (2) of the burner (1) and a resistor (5) and the voltage drop-off is measured as the signal of the ionisation electrode (3) at the resistor (5).

## Revendications

1. Méthode de calibrage d'un appareil de régulation du rapport de gaz/air combustible d'un brûleur à gaz combustible (1), ayant un tuyau d'air comburant (12) et un tuyau de gaz combustible (13), qui se termine par un restricteur (15) dans le tuyau d'air comburant (12), dans laquelle la résistance ou la section en coupe interne du restricteur (15) peut être modifiée, et un capteur de pression différentielle (14), capteur de débit de volume ou capteur de débit de masse entre le tuyau de gaz combustible (13) et le tuyau d'air comburant (12), ou un point de référence auquel une pression dépendante du débit d'air comburant prévaut, et un électrode d'ionisation (3), au moyen d'un débit d'ionisation ou d'une tension d'allumage d'ionisation entre la flamme (2) et une référence, de préférence la masse, est mesuré, dans lequel, pendant le fonctionnement du brûleur (1), la calibration de l'ionisation a lieu, dans laquelle le mélange gaz/air combustible est diminué et ainsi le signal de l'électrode d'ionisation (3) est continuellement mesuré, après quoi le gradient du signal de l'électrode d'ionisation (3) est formé, la diminution du mélange gaz/air combustible est terminé lorsqu'un gradient spécifique est dépassé ou lorsqu'il y a une augmentation disproportionnellement élevée du gradient et le mélange gaz/air combustible est enrichi de façon sélective,
puis le signal du capteur de pression différentielle (14), capteur de débit de volume ou capteur de débit de masse est mesuré,
dans le cas où le capteur (14) est traversé ou actionné dans la direction du tuyau d'air comburant (12), le débit de gaz combustible augmente en augmentant le diamètre ou par une autre réduction de la résistance du restricteur (15) et,
dans le cas où le capteur (14) est traversé ou actionné dans la direction du tuyau de gaz combustible (13), le débit de gaz combustible diminue en réduisant le diamètre ou par une autre augmentation de la résistance du restricteur (15).

2. Méthode de calibrage d'un appareil de régulation du rapport gaz/air combustible d'un brûleur à gaz combustible (1) selon la revendication 1, **caractérisée en ce que** la modification du diamètre ou autre modification de la résistance du restricteur (15) a lieu par étapes,
après chaque étape, un autre calibrage d'ionisation a lieu et, après un calibrage d'ionisation, dès que le signal de mesure du capteur de pression différentielle (14), capteur de débit de volume ou capteur de débit de masse dépasse une limite prédéterminée, la méthode se termine ou
une modification du diamètre ou autre modification de la résistance du restricteur (15) a lieu continuellement jusqu'à ce que le signal de mesure du capteur de pression différentielle (14), capteur de débit de volume ou capteur de débit de masse affiche une pression homogène ou aucun débit de volume ou de masse.

3. Méthode de calibrage d'un appareil de régulation du rapport air/gaz combustible d'un brûleur à gaz combustible (1) selon la revendication 1, **caractérisée en ce que** la modification du diamètre ou autre modification de la résistance du restricteur (15) a lieu jusqu'à ce que le signal de mesure du capteur de pression différentielle (14), capteur de débit de volume ou capteur de débit de masse affiche une pression homogène ou aucun débit de volume ou de masse.

4. Méthode de calibrage d'un appareil de régulation du rapport gaz/air combustible d'un brûleur à gaz combustible (1) selon l'une des revendications 1 à 3, **caractérisée en ce que** l'air est conduit par une soufflante (8) avec un moteur de soufflante (9) et le gradient du signal de l'électrode d'ionisation (3) est déterminé en divisant le signal différentiel de l'électrode d'ionisation (3) et la vitesse de rotation différentielle du moteur de soufflante (9).

5. Méthode de calibrage d'un appareil de régulation du rapport gaz/air combustible d'un brûleur à gaz combustible (1) selon l'une des revendications 1 à 4, **caractérisée en ce que** le gaz combustible est conduit par une soupape de gaz (10) avec un actionneur (11) et le gradient du signal de l'électrode d'ionisation (3) est déterminé en divisant le signal différentiel de l'électrode d'ionisation (3) et la position de commande différentielle de l'actionneur (11).

6. Méthode de calibrage d'un appareil de régulation du rapport gaz/air combustible d'un brûleur à gaz combustible (1) selon l'une des revendications 1 à 5, **caractérisée en ce que** le gradient du signal de l'électrode d'ionisation (3) est déterminé en divisant le signal différentiel de l'électrode d'ionisation (3) et le temps différentiel.

7. Méthode de calibrage d'un appareil de régulation du rapport gaz/air combustible d'un brûleur à gaz combustible (1) selon l'une des revendications 1 à 6, **caractérisée en ce qu'**une source de tension constante (4) ou source de débit constant est connectée en série à la flamme (2) du brûleur (1) et une résistance (5) et la chute de tension est mesurée comme étant le signal de l'électrode d'ionisation (3) à la résistance (5).
